# EUROPÄISCHE PATENTSCHRIFT

(11) **EP 0 676 778 B1**
(45) Veröffentlichungstag und Bekanntmachung des Hinweises auf die Patenterteilung: **23.10.1996**
(21) Anmeldenummer: 95104177.1
(22) Anmeldetag: 22.03.1995
(51) Int. Cl.: H01F 38/42, H01R 13/53

(54) **Hochspannungstransformator**
High-voltage transformer
Transformateur haute tension

(30) Priorität: 09.04.1994 DE 4412291
(43) Veröffentlichungstag der Anmeldung: 11.10.1995
(73) Patentinhaber: NOKIA TECHNOLOGY GmbH, 75175 Pforzheim (DE)
(72) Erfinder: Macht, Josef, D-94325 Straubing (DE); Wandl, Gerhard, D-94116 Hutthurm (DE)

(56) Entgegenhaltungen:
- EP-A- 0 236 642
- EP-A- 0 324 084
- EP-A- 0 461 713
- EP-A- 0 531 690

## Beschreibung

### Technisches Gebiet

Die Erfindung bezieht sich auf die Ausbildung von Hochspannungstransformatoren für Fernsehgeräte, insbesondere auf die Zugentlastung von Hochspannungskabeln, welche mit den Hochspannungstransformatoren leitend verbunden sind.

### Stand der Technik

Eine solche Anordnung ist aus FR-A-2 591 794 bekannt und bezieht sich auf die Zugentlastung von Hochspannungskabeln, welche mit dem Hochspannungstransformator eines Fernsehgerätes verbunden sind. Eine weitere Anordung ist in der DE-A-3 800 477 beschrieben. Beiden Anordnungen ist gemein, daß sie am Isolierstoffgehäuse, in welchem die Wicklungen der Spulenanordnung angeordnet sind, Tüllen aufweisen. Diese Tüllen und das Isolierstoffgehäuse sind zumeist einstückig ausgebildet. Außerdem sind Anordnungen bekannt, bei denen das Isolierstoffgehäuse mit einem weiteren Gehäuse verbunden ist, welches die sog. Einstelleranordnung für die Fokus- und die Gitter 2-Spannung beinhaltet. Bei der Anordnung im letztgenannten Sinne können die Tüllen auch teilweise an dem Einstellergehäuse angeformt ausgebildet sein. Um die in den Spulen des Hochspannungstransformators erzeugten Hochspannungen den entsprechenden Baugruppen des Fernsehgerätes zuzuführen, werden isolierte Kabel verwendet. Allgemein ist dies so gelöst, daß im Fußbereich der Tüllen Leitgummis eingesetzt sind, die innerhalb des Isolierstoffgehäuses und/oder des Einstellergehäuses mit der jeweiligen Hochspannungsabzweigung der Spulen leitend verbunden sind.

Die äußere Anschlußkontaktierung des Hochspannungskabels erfolgt in der Gestalt, daß das schon oben erwähnte isolierte Kabel an dem Ende, welches mit dem Hochspannungstransformator verbunden werden soll, abisoliert wird und mit diesem Ende in die freie Öffnung der Tülle eingeführt und so weit vorgeschoben wird, bis dieses Ende im Fußbereich der Tülle in den Leitgummi einsticht. Um das in den Leitgummi eingestochene Hochspannungskabel gegen Herausziehen aus der Tülle zu sichern, wird sodann auf oder in die Tülle ein Arretiermittel geschoben, welches das Kabel im Tüllenkanal fixiert.

In DE-A-3 800 477 ist dies so gelöst, daß durch das Aufschieben einer Hülse auf den Außenmantel der Tülle das Kabel von einer mit der Hülse verbundenen und im Tüllenkanal laufenden Lasche gegen eine im Tüllenkanal angeordnete Klemmnase gedrückt wird, so daß diese in die Isolierung des Kabels einschneidet und ein Herausziehen des Kabels, wenn die Hülse ihre Endlage auf der Tülle gefunden hat, verhindert.

In FR-A-2 591 794 wird die Herausziehsicherheit bzw. Zugentlastung dadurch erreicht, daß das Ende des Kabels, welches in die Tülle eingeführt wird, mit einer Hülse versehen wird, deren Mantelfläche ein oder zwei Längsschlitze aufweist. Wird das mit dieser Hülse versehene Kabel in den Tüllenkanal eingeschoben, wird die Mantelfläche der Hülse von der Wandung des Tüllenkanals in die Isolierung des Kabels gepreßt, so daß das Kabel, wenn es seine Endlage im Tüllenkanal eingenommen hat, zum einen mit dem abisolierten Ende in den Leitgummi einsticht und zum weiteren durch die Preßverbindung zwischen Tüllenwandung, Hülsenmantel und Kabelisolierung gegen Herausziehen gesichert ist. Je nach Ausbildung kann dabei die Hülse außen oder innen mit der Tülle verrastet sein.

Auch sind Ausgestaltungen bekannt, bei denen zunächst das Kabel in die Tülle vollständig eingeführt wird, bevor eine aus FR-A-2 591 794 bekannte Hülse zwischen dem eingeschobenen Kabel und der Wandung des Tüllenkanals eingeschoben wird.

Diese zweiteiligen - aus Tülle und Hülse gebildeten - Arretieranordnungen sind aber nachteilig, wenn es gilt, die oben geschilderten Verfahrensabläufe zu automatisieren. Dies beruht darauf, daß in jedem Fall eine Hülse auf das mehr oder minder flexible Hochspannungskabel aufgeschoben werden muß, bevor der eigentliche Verbindungsvorgang von Kabel und Hochspannungstransformator erfolgen kann. Wie in diesem Zusammenhang von der Anmelderin ausgeführte Versuche gezeigt haben, ist die vor allem in FR-A-2 591 794 gezeigte Ausführungsform nur dann zufriedenstellend automatisierbar, wenn die Tüllendurchmesser und die Hülsen in hoher Fertigungspräzision vorliegen.

Daher liegt der Erfindung die Aufgabe zugrunde, eine Anordnung anzugeben, die die gemäß dem Stand der Technik bestehenden Nachteile vermeidet.

### Darstellung der Erfindung

Diese Aufgabe wird gemäß Anspruch 1 dadurch gelöst, daß jede Tülle mit zumindest einer angeformten Zunge ausgebildet ist, die in den freien Querschnitt des Tüllenkanals hineinragt, federnd ausgebildet ist und mit ihrer freien Kante in Richtung des Fußbereichs des Tüllenkanals ragt. Wird in einen derartig ausgebildeten Tüllenkanal ein Kabel eingeschoben, so werden die federnd angeordneten Zungen, welche den Tüllenkanal verengen, radial weggebogen. Sobald das Kabel seine Endlage im Tüllenkanal eingenommen hat, krallen sich die Zungen mit ihren Kanten in die Isolierung des Kabels und verhindern so bei Wirkung einer Zugkraft auf das Kabel ein Herausziehen. Ist das Kabel mit einer optischen Markierung auf seinem Außenmantel versehen, kann sehr leicht anhand der Stellung der Markierung zum oberen Ende der Tülle kontrolliert werden, ob das abisolierte Ende des Hochspannungskabels den im Fußbereich des Tüllenkanals angeordneten Leitgummi sicher kontaktiert.

Von besonderem Vorteil ist es, wenn gemäß Anspruch 2 die jeweilige freie Kante einer jeden Zunge bogenförmig ausgebildet ist. Hierdurch wird ein leichtes Einführen des Kabels bzw. Hochspannungskabels gewährleistet.

Auf besondere Führungselemente im Tüllenkanal kann verzichtet werden, wenn gemäß Anspruch 3 der Zenit des Bogens der Kante dem Fußbereich des Tüllenkanals abgewandt ist.

Ist gemäß Anspruch 4 die Breite der Zunge kleiner als der Durchmesser des Kabels bzw. Hochspannungskabels und der Radius des Bogens der Kante kleiner als der Radius des Kabels, ist das Einschieben des Kabels in den Tüllenkanal weiter erleichtert. Dies deshalb, weil während des Einschiebevorgangs nur die Randbereiche der Kante in die Isolierung einstechen und der mittlere Bereich der Kante an der Isolierung des Kabels anliegt. Wird - nachdem das Kabel bzw. Hochspannungskabel seine Endlage im mittleren Kanal eingenommen hat - eine die Verbindung auflösende Kraft auf das Kabel ausgeübt, dringen die Randbereiche der Kante tief in die Isolierung ein und ziehen bei dieser Bewegung die mittleren Bereiche mit in die Isolierung hinein, so daß eine sehr große Stabilität gegenüber Herausziehbewegungen des Kabels erreicht ist.

Eine hohe Federkraft der Zungen auf das jeweilige Kabel ist dann gegeben, wenn die Zungen gemäß Anspruch 5 ausgebildet sind. Die Ausbildung der Zungen gemäß Anspruch 5 erlaubt es, zur Zugentlastung die jeweilige Tülle nur mit einer Zunge zu versehen.

Letzteres ist in Anspruch 6 näher ausgeführt und hat den Vorteil, daß die jeweilige Tülle zur Ausbildung der den Querschnitt des Tüllenkanals verengenden Zunge nur von einer Seite zugänglich sein muß. Hierdurch ist es möglich, die Gesamtlänge der Tülle auf das für die Isolierung des Anschlußbereiches und die Konstruktionshöhe für die Ausbildung der Zunge notwendige Maß zu beschränken. Insbesondere ist es auch bei beengter Zugänglichkeit der Tülle nicht notwendig, die Tülle so lang, d. h. über das eben angeführte notwendige Maß hinaus auszubilden, daß die Tülle beispielsweise von gegenüberliegenden Seiten frei zugänglich wird.

### Kurze Beschreibung der Figuren

Es zeigen:
- Figur 1: eine Seitenansicht einer Tülle gemäß der Erfindung;
- Figur 2: eine Schnittdarstellung durch eine Tülle gemäß der Erfindung;
- Figur 3: einen Schnitt A - A durch eine Tülle gemäß Figur 2;
- Figur 4: eine weitere Darstellung gemäß Figur 1;
- Figur 5: eine weitere Darstellung gemäß Figur 2; und
- Figur 6: eine Darstellung eines Hochspannungstransformators gemäß dem Stand der Technik.

### Wege zum Ausführen der Erfindung

Mit Figur 6 ist ein Hochspannungstransformator 10 mit Zugentlastung gemäß dem Stand der Technik gezeigt, dessen Spulenanordnung 11 innerhalb des Isolierstoffgehäuses 12 angeordnet ist. Die rechte Seite dieses Gehäuses 12 ist mit dem sogenannten Einstellergehäuse 13 verbunden, welches ebenfalls aus Isolierstoff gebildet ist und die Einstellwiderstandsanordnung (nicht dargestellt) für die Fokus- und Gitter 2-Spannung aufnimmt. Deutlich ist der Darstellung entnehmbar, daß sowohl das Isolierstoffgehäuse 12 als auch das Einstellergehäuse 13 angeformte Tüllen 14.1 bis 14.3 aufweist. Die Tülle 14.1, die mit dem Isolierstoffgehäuse 12 verbunden ist, ist im Schnitt dargestellt, während die Tüllen 14.2 und 14.3 nur in Seitenansicht gezeigt sind, wobei der obere Teil der Tülle 14.3 durch die Tülle 14.2 verdeckt ist.

In den Tüllenkanal 15 der Tülle 14.1 ist ein isoliertes Hochspannungskabel 16.1 eingeschoben. Die mit Figur 6 gezeigte Endlage des Kabels 16.1 in den Tüllenkanal 15 macht deutlich, daß das abisolierte Ende 17 des Kabels 16.1 in einen Leitgummi 18 eingestochen ist, welcher im Fußbereich 19 des Tüllenkanals 15 plaziert ist.

Dieser Leitgummi 18 ist über einen Stift 20 mit der Hochspannungsquelle (nicht weiter dargestellt) überbunden. Die Arretierung des jeweiligen Hochspannungskabels 16 erfolgt am oberen Ende des jeweiligen Tüllenkanals 15. Diese Bereiche sind für die Tüllen 14.1 und 14.2 durch strichpunktierte Kreise gekennzeichnet. Der Schnittdarstellung der Tülle 14.1 ist entnehmbar, daß in das obere Ende des Tüllenkanals 14.1 eine Hülse 21 zwischen der Innenwandung 22 des Tüllenkanals 15 und dem Außenmantel der Isolierung 23 des Hochspannungskabels 16.1 eingeschoben und über am Außenmantel der Hülse 21 angeformte Nasen 24, die in Aussparungen 25 der Wandung des Tüllenkanals 15 eingreifen, mit der Tülle 14.1 verrastet ist. Diese Hülse 21 ist in Längsrichtung mit Schlitzen (nicht dargestellt) versehen und weist gegenüber mit dem Innendurchmesser des Tüllenkanals 15 einen leicht vergrößerten Außdendurchmesser auf. Dies bewirkt, daß im verrasteten Zustand des jeweiligen Hochspannungskabels 16 in der Tülle 14 der Innenmantel der Hülse 21 in die Isolierung 23 des Hochspannungskabels 16 eingedrückt ist und somit ein Herausziehen des Hochspannungskabels 16 aus der Tülle 14 wirksam verhindert.

Mit Figur 1 ist eine Tülle 14 gemäß der Erfindung in Seitenansicht gezeigt, in welcher ein isoliertes Hochspannungskabel 16 eingeschoben ist. Das obere Ende dieser Tülle 14 weist eine Zunge 26 auf, die durch eine im wesentlichen u-förmige Aussparung 27 in der Tüllenwandung gebildet ist. Die freie Kante 28 dieser Zunge 26 weist in Richtung des Fußbereichs 19 der Tülle 14. Außerdem ist die freie Kante 28 der Zunge 26 bogenförmig ausgebildet, wobei der Zenit des Bogens dem Fußbereich 19 der Tülle 14 abgewandt ist. Ferner ist der Darstellung gemäß Figur 1 entnehmbar, daß die freie Kante 28 mit einer Fase 29 versehen ist. Die Breite der freien Kante 28 entspricht im in Figur 1 dargestellten Ausführungsbeispiel dem Außendurchmesser des Hochspannungskabels 16, wie der freie Blick durch die Aussparung 27 auf das Hochspannungskabel 16 zeigt.

Wie die Arretierung und Kontaktierung des Hochspannungskabels 16 in der Tülle ausgeführt ist, ist der Schnittdarstellung gemäß Figur 2 entnehmbar. Der Tüllenkanal 15, welcher die Tülle 14 von ihrem oberen Ende bis zu ihrem Fußbereich 19 durchläuft, hat in ihrem oberen Bereich im wesentlichen einen kreisrunden Querschnitt, während der Fußbereich 19 leicht konisch ausgebildet ist. Am Ende des Fußbereichs 19 ist ein Leitgummi 18 eingesetzt, welcher mit der Hochspannungsquelle (nicht dargestellt) leitend verbunden ist. Nahe dem oberen Ende der Tülle 14 sind zwei, schon im Zusammenhang mit Figur 1 näher erläuterte Zungen 26 ausgebildet. Beide Zungen 26 liegen einander gegenüber. Die freien Enden 28 der Zungen 26 sind ins Innere des Tüllenkanals 15 gerichtet, wobei sie den Innenquerschnitt des Tüllenkanals 15 verengen.

Diese Ausbildung, der den Querschnitt des Tüllenkanals 15 verengenden Zungen 26 kann sehr einfach dadurch ausgebildet werden, daß die Zungen während des Spritzens der mit den Tüllen 14 versehenen Isolierstoffteile 12, 13 dem Wandungsverlauf der Tüllen entsprechen und erst dann mittels eines Heißprägewerkzeugs in ihre den Tüllenkanal 15 verengende und mit Figur 2 dargestellte Stellung gebogen werden.

Wird nun in das obere Ende des Tüllenkanals 15 ein mit einem abisolierten Ende 17 versehenes Hochspannungskabel 16 eingeschoben, so werden die den Querschnitt des Kanals 15 verengenden Zungen 26 in Pfeilrichtung P weggebogen, sobald die Isolierung 23 des Hochspannungskabels 16 auf den Flanken 30 der Zungen 26 aufsetzt. Bei Fortsetzung der Einschubbewegung des Kabels 16 in den Kanal 15 gleitet der Außenmantel der Isolierung 23 an den bogenförmig ausgebildeten Kanten 28 der Zungen 26 vorbei, bis das Hochspannungskabel 16 den Fußbereich 19 erreicht und das abisolierte Ende 17 in den Leitgummi 18 einsticht. Dieser Endzustand ist in Figur 2 gezeigt.

Schon während der Einschubbewegung des Hochspannungskabels 16 in den Tüllenkanal 15, spätestens aber dann, wenn das Hochspannungskabel seine Endlage im Tüllenkanal 15 eingenommen hat, erfolgt eine Rückstellbewegung der Zungen 26 entgegen der Pfeilrichtung P, womit die Fasen 29 (Figur 1) in die Isolierung 23 des Hochspannungskabels 16 einschneiden. Dieses Einschneiden ist in Figur 2 schematisch gezeigt.

Ohne weiteres ist aus Figur 2 entnehmbar, daß, wenn eine Zugkraft in Richtung Z auf das Hochspannungskabel 16 wirkt, sich die Kanten 28 der Zungen tiefer in die Isolierung 23 des Hochspannungskabel 16 hineindrücken.

Letzteres heißt aber nicht, daß der in Zusammenhang mit Figur 2 gezeigte Anschluß nur durch Zerstörung der Tülle 14 bzw. der Zungen 26 lösbar ist. Vielmehr sind zur Lösbarkeit des Hochspannungskabels 16 deren Zungen 26 nur in Pfeilrichtung P zu bewegen. Letzters kann beispielsweise dadurch geschehen, daß die Zungen 26 mittels eines geeigneten Werkzeugs durch die Einschnitte 27 (Figur 1) in Pfeilrichtung P bewegt werden. Eine weitere Möglichkeit der Lösung des Hochspannungskabels 16 ist dann gegeben, wenn durch ein durch die obere Öffnung des Tüllenkanals 15 eingeschobenes Werkzeug die Flanken 30 der Zungen 26 aus der Isolierung 23 des Hochspannungskabels 16 gedrückt werden.

Um sichtbar zu machen, daß das abisolierte Ende 17 des Hochspannungskabels 16 in jedem Fall den Leitgummi 18 kontaktiert, hat sich als zweckmäßig erwiesen, das Hochspannungskabel 16 auf seinem Außenmantel mit einer Markierung zu versehen, die anzeigt, ob unter Berücksichtigung aller Toleranzen das abisolierte Ende 17 sicher in den Leitgummi eingestochen ist. Vorliegend ist diese Markierung 31 als Farbring ausgebildet. Hat das Hochspannungskabel 16 seine Endlage im Tüllenkanal 15 eingenommen, so ist eine sichere Kontaktierung des Leitgummis 18 dann gegeben, wenn der untere Rand 32 der Farbmarkierung nicht mehr am oberen Ende der Tülle 14 sichtbar ist. Da in dem mit Figur 2 dargestellen Ausführungsbeispiel das abisolierte Ende 17 des Hochspannungskabels 16 tief in den Leitgummi 18 eingestochen ist, liegt der untere Rand 32 der Markierung 31 unterhalb des oberen Endes der Tülle 14.

In Figur 3 ist ein Schnitt A - A gemäß Figur 2 gezeigt. Dieser Darstellung ist entnehmbar, daß die Breite der Kante 28 kleiner als der Außendurchmesser des Hochspannungskabels 16 ist. Auch hat der Radius der Kante 28 einen kleineren Radius als das Hochspannungskabels 16. Hierdurch wird erreicht, daß während des Einschiebens des Hochspannungskabels 16 in den Tüllenkanal 15 nur die Randbereiche 33 der Kante 28 in die Isolierung 23 des Hochspannungskabels 16 einschneiden. Der mittlere Bereich der Kanten 28 liegt beim Einschieben des Hochspannungskabels 16 lediglich am Außenmantel der Isolierung 23 an. Diese Ausbildung hat den Vorteil, daß der Einschiebvorgang mit wesentlich geringerer Einschubkraft ausgeführt werden kann. Durch diese Ausbildung wird jedoch die Sicherheit gegen Herausziehen des Hochspannungskabels 16 nicht beeinträchtigt. Wirkt nämlich auf das Hochspannungskabel 16 eine in Figur 2 gezeigte Zugkraft Z, so stechen die Randbereiche 33 der Kanten 28 tief in die Isolierung 23 des Hochspannungskabels ein und bewirken dadurch, daß die mittleren Bereiche der Kanten 28 ebenfalls in die Isolierung 23 des Hochspannungskabels 16 einschneiden.

Mit Figur 4 ist eine weitere Seitenansicht einer Tülle 14 gezeigt. Im Unterschied zur Darstellung gemäß Figur 1 ist in Figur 4 die Zunge 26 trapezförmig ausgebildet, wobei die Breite des Übergangsbereichs 34 zwischen Zunge 26 und Tülle 14 größer ist als die Breite der freien Kante 28 der Zunge 26. Auch im Ausführungsbeispiel gemäß Figur 4 ist die freie Kante 28 der Zunge 26 bogenförmig ausgebildet und hat eine dem Hochspannungskabel entsprechende Breite, wie die Durchsicht durch den Ausschnitt 27 in der Wandung der Tülle 14 zeigt. Eine Übereinstimmung der Breite von Hochspannungskabel 16 und freier Kante 28 ist auch im Ausführungsbeispiel gemäß Figur 4 nicht notwendig. Vielmehr kann, wenn die Vorteile, welche zusammen mit Figur 3 erläutert sind, erzielt werden sollen, auch die Breite der freien Kante 28 schmaler ausgebildet werden als der Durchmesser des Kabels 16.

Sind die Zungen 26 trapezförmig ausgebildet, kann die Zugentlastung pro Tülle 14 mit einer Zunge 26 - wie Figur 5 zeigt - realisiert werden, weil schon die eine trapezförmig ausgebildete Zunge 26 eine genügend große Federkraft auf das Hochspannungskabel 16 ausübt. Dies bedeutet, daß bei einer Einstelleranordnung 13 gemäß Figur 6 die dort angeformten Tüllen 14.2, 14.3 nicht notwendig den oberen Rand 35 der Einstelleranordnung 13 überragen müssen, sondern bei Ausbildung nur einer trapezförmig ausgebildeten Zunge 26 (Figur 4) an der dem Isolierstoffgehäuse 12 abgewandten Seite einer jeden Tülle 14.2; 14.3 auf ein Längenmaß beschränkt sein können, welches zur Isolierung des Anschlusses im Fußbereich 19 und zur Ausbildung einer Zunge 26 im oberen Bereich der Tülle gerade notwendig ist.

Ergänzend sei darauf hingewiesen, daß die Ausbildung der Zungen 28 nicht notwendig auf die Zahl 1 oder 2 beschränkt ist.

Vielmehr können in einem anderen - nicht dargestellten - Ausführungsbeispiel auch genausogut 3 oder 4 Zungen 28 im Tüllenkanal 15 ausgebildet sein. Ferner ist die Formgebung der Kante 28 nicht auf die im Zusammenhang mit den Figuren 1 - 3 erläuterte Kreisbogenform beschränkt. In diesem Zusammenhang wird darauf hingewiesen, daß der Zenit des Bogens der Kante auch genausogut in Richtung des Fußbereichs 19 der Tülle gerichtet sein kann. In diesem Fall ist es aber notwendig, an der Innenseite des Tüllenkanals 15 zusätzlich Führungselemente auszubilden, um ein Verrutschen des Hochführungskabels 16 im Tüllenkanal 15 zu vermeiden. Auch die Anwendung der Erfindung ist nicht auf die Verbindung von Hochspannunskabel und Hochspannungstransformator bei Fernsehgeräten beschränkt. So kann beispielsweise auch die Verbindung zwischen Hochspannungskabel und der Anodenkappe des Fersehgerätes erfindungsgemäß ausgebildet sein. Ebenso können auch Niederspannungs-Verbindungen mit der Zugentlastung gemäß der Erfindung ausgestattet sein.

## Patentansprüche

1. Hochspannungstransformator für Fernsehgeräte,
- mit Gehäuseteilen (12, 13) aus Isolierstoff, welche zumindest eine angeformte Tülle (14) aufweisen,
- mit einem Anschlußbereich, der innerhalb der angeformten Tüllen (14) ausgebildet ist, und
- mit wenigstens einem isolierten Hochspannungskabel (16), dessen abisoliertes Ende (17) im Anschlußbereich kontaktiert ist, sobald das Kabel (16) in der Tülle (14) seine Endlage eingenommen hat, und welches in dieser Endlage von mindestens einer an der Tülle (14) angeformten und in den freien Querschnitt des Tüllenkanals (15) hineinragenden Zunge (26) im Tüllenkanal (15) befestigt ist,
**dadurch gekennzeichnet,**
daß jede Zunge (26) Federnd ausgebildet ist und eine in Richtung des Fußbereichs (19) des Tüllenkanals (15) weisende Kante (28) hat, dass das in dem Tüllenkanal eingeschobene Hochspannungskabel durch die alleinige Wirkung von sämtlichen in dem Tüllenkanal vorgesehenen Zungen befestigt ist, und
daß am Außenmantel der Isolierung (23) des jeweiligen Kabels (16) eine optische Markierung (31) vorhanden ist, die zusammen mit dem oberen Ende der Tülle (14) anzeigt, ob das abisolierte Ende (17) im Anschlußbereich sicher kontaktiert ist.

2. Hochspannungstransformator nach Anspruch 1,
**dadurch gekennzeichnet**,
daß die freie Kante (28) der Zunge (26) bogenförmig ausgebildet ist.

3. Hochspannungstransformator nach Anspruch 2,
**dadurch gekennzeichnet,**
daß der Zenit des Bogens der freien Kante (28) der Zunge (26) dem Fußbereich (19) des Tüllenkanals (15) abgewandt ist.

4. Hochspannungstransformator nach Anspruch 3,
**dadurch gekennzeichnet**,
- daß die Breite der Zunge (26) schmaler ist als der Durchmesser des Hochspannungskabels (16) und
- daß der Radius des Bogens der Kante (28) kleiner ist als der Radius des Hochspannungskabels (16).

5. Hochspannungstransformator nach Anspruch 1,
**dadurch gekennzeichnet**,
daß die jeweilige Zunge (26) trapezförmig ausgebildet ist, wobei der Übergangsbereich (34) von Zunge (26) zur Tüllenwandung eine größere Breite als die freie Kante (28) der Zunge (26) aufweist.

6. Hochspannungstransformator nach Anspruch 5,
**dadurch gekennzeichnet**,
daß jede Tülle (14) nur eine Zunge (26) aufweist.

## Revendications

1. Transformateur à haute tension pour téléviseurs, comprenant
- des parties de boîtier (12, 13) en matériau isolant, qui présentent au moins un passe-câble (14), faisant corps avec ces parties,
- une zone de connexion, formée à l'intérieur des passe-câbles (14) faisant corps, et
- au moins un câble isolé à haute tension (16), dont l'extrémité dénudée (17) est mise en contact dans la zone de connexion, dès que le câble (16) a pris sa position finale dans le passe-câble (14), et lequel est fixé dans cette position finale dans le canal (15) du passe-câble par au moins une lame (26) faisant corps avec le passe-câble (14), laquelle s'engage dans la section dégagée du canal (15) du passe-câble,
caractérisé
en ce que chaque lame (26) est formée comme un ressort et présente une arête (28) orientée vers l'extrémité inférieure (19) du canal (15) du passe-câble, et
en ce que le câble à haute tension, inséré dans le canal du passe-câble, est fixé par la seule action de toutes les lames prévues dans le canal du passe-câble, et
en ce que la gaine extérieure de l'isolation (23) de chaque câble (16) est munie d'un repérage optique (31), qui, conjointement avec l'extrémité supérieure du passe-câble (14), indique si l'extrémité dénudée (17) est correctement mise en contact dans la zone de connexion.

2. Transformateur à haute tension selon la revendication 1, caractérisé en ce que l'arête libre (28) de la lame (26) forme un arc.

3. Transformateur à haute tension selon la revendication 2, caractérisé en ce que le sommet de l'arc de l'arête libre (28) de la lame (26) est orienté dans le sens opposé à l'extrémité inférieure (19) du canal (15) du passe-câble.

4. Transformateur à haute tension selon la revendication 3, caractérisé en ce que la largeur de la lame (26) est inférieure au diamètre du câble à haute tension (16) et en ce que le rayon de l'arc de l'arête (28) est plus petit que le rayon du câble à haute tension (16).

5. Transformateur à haute tension selon la revendication 1, caractérisé en ce que chaque lame (26) forme un trapèze, la zone de transition (34) entre la lame (26) et la paroi du passe-câble étant plus large que l'arête libre (28) de la lame (26).

6. Transformateur à haute tension selon la revendication 5, caractérisé en ce que chaque passe-câble (14) n'est muni que d'une lame (26).

## Claims

1. High-voltage transformer for television sets,
- having housing parts (12, 13) made of insulating material, which have at least one integrally-moulded sleeve (14),
- having a connection region formed inside the integrally-moulded sleeves (14), and
- having at least one insulated high-voltage cable (16) whose stripped end (17) makes contact in the connection region as soon as the cable (16) has reached its end position in the sleeve (14), and which, in this end position, is secured in the sleeve channel (15) by at least one tab (26) integrally-moulded to the sleeve (14) and projecting into the free cross-section of the sleeve channel (15),
**characterised in that**
each tab (26) is of spring construction and has an edge (28) pointing towards the base region (19) of the sleeve channel (15), that the high-voltage cable pushed into the sleeve channel is secured solely by the action of all the tabs provided in the sleeve channel, and that a visual mark (31) is provided on the external sleeve of the insulation (23) which, together with the upper end of the sleeve (14), indicates whether the stripped end (17) is making reliable contact in the contact region.

2. High-voltage transformer according to Claim 1,
**characterised in that**
the free edge (28) of the tab (26) is arc-shaped.

3. High-voltage transformer according to Claim 2,
**characterised in that**
the vertex of the arc of the free edge (28) of the tab (26) faces away from the base region (19) of the sleeve channel (15).

4. High-voltage transformer according to Claim 3,
**characterised in that**
- the width of the tab (26) is less than the diameter of the high-voltage cable (16) and
- the radius of the arc of the edge (28) is less than the radius of the high-voltage cable (16).

5. High-voltage transformer according to Claim 1,
**characterised in that**
the respective tab (26) is of trapezoidal shape, the transition region (34) between the tab (26) and the sleeve wall being wider than the free edge (28) of the tab (26).

6. High-voltage transformer according to Claim 5,
**characterised in that**
each sleeve (14) has only one tab (26).
